# EUROPÄISCHE PATENTSCHRIFT

(11) **EP 0 281 025 B1**
(45) Veröffentlichungstag und Bekanntmachung des Hinweises auf die Patenterteilung: **04.09.1991**
(21) Anmeldenummer: 88102877.3
(22) Anmeldetag: 26.02.1988
(51) Int. Cl.: B24B 3/02, B24B 3/24, B24B 19/04

(54) **Vorrichtung zum Schleifen von gerad- und wendelgenuteten Schneidwerkzeugen**
Device for grinding cutting tools with straight or helical groove
Dispositif pour le meulage d'outils de coupe à rainure rectiligne ou hélicoidale

(30) Priorität: 04.03.1987 DE 3706948
(43) Veröffentlichungstag der Anmeldung: 07.09.1988
(73) Patentinhaber: Zang, Volker, D-7903 Feldstetten Post Laichingen 4 (DE)
(72) Erfinder: Zang, Volker, D-7903 Feldstetten Post Laichingen 4 (DE)
(74) Vertreter: Puschmann, Heinz H.

(56) Entgegenhaltungen:
- DE-A- 3 232 689
- FR-A- 975 020
- GB-A- 988 381
- US-A- 2 503 926

## Beschreibung

Die Erfindung betrifft eine Vorrichtung zum Schleifen von gerad- und wendelgenuteten Schneidwerkzeugen gemäß dem Oberbegriff des Patentanspruches 1, wie sie z.B. aus der US-A-2503926 bekannt ist.

Eine solche in Verbindung mit herkömmlichen Werkzeugschleifmaschinen zu verwendende Vorrichtung weist zur Aufnahme des zu schleifenden Werkzeuges eine spielfrei dreh- und hin- und herbeweglich gelagerte Spindel auf, deren für die Erzeugung des Vorschubes des Werkzeuges beim Schleifen notwendige Steigung über die Änderung des Anstellwinkels der mit der Spindel kraftschlüssig in Verbindung gehaltenen Rolle eingestellt wird; vgl. DE-PS 32 32 689.

Ist ein Werkzeug mit mehreren wendelförmigen Schneiden, z.B. ein Walzenfräser, zu schleifen, so muß nach dem Schleifen der ersten Werkzeugschneide entsprechend der Teilung die Spindel für das Schleifen der weiteren Werkzeugschneiden in ihrer jeweiligen Winkellage in bezug auf die erste Werkzeugschneide, entsprechend einer die Längsachse schneidenden Null-Ebene, um bestimmte Winkelgrade verdreht werden; vgl. z.B. US-PS 2 503 926. Hierzu ist es notwendig, die kraftschlüssige Verbindung zwischen Spindel und Rolle zu lösen und mit Hilfe der als Indexier-Vorrichtung arbeitenden Arretiervorrichtung die Spindel in die neue Winkellage zu überführen, in der die Spindel durch die Arretier-Vorrichtung radial und axial fixiert wird. Für das nachfolgende Schleifen der neuen Werkzeugschneide wird die Rolle auf die Spindel aufgesetzt und nach dem Aufsetzen die Arretiervorrichtung gelöst. Da die Arretiervorrichtung dort eine mit der Spindel fest verbundene Nockenscheibe mit vier im gleichen Abstand voneinander angeordneten Vorsprüngen ist, der ein fester Nocken an dem die Spindel lagernden Gehäuse zugeordnet ist, kann die Spindel in Umfangsrichtung gesehen jede beliebige Stellung innerhalb von 60° einnehmen und ist deren axiale Lage im Ausmaße der axialen Erstreckung der genannten Vorsprünge innerhalb der indexierten Lage unbestimmt.

Die Genauigkeit, mit der ein Werkzeug unter Benutzung der bekannten Vorrichtung geschliffen werden kann, hängt also allein von der manuellen Gechicklichkeit der Bedienungsperson ab, ganz abgesehen von der Tatsache, daß infolge dieser Ausbildung im erheblichen Umfang unerwünschte Teilungsfehler am zu schleifenden Werkzeug entstehen.

Da dort ferner getrennte, konstruktiv aufwendige Handhabungsvorrichtungen vorgesehen sind, erfordert dies eine zeitraubende Einstellarbeit, die zu weiteren Einstellfehlern führt, deren Korrektur ebenfalls Zeit erfordert.

Der Erfindung liegt die Aufgabe zugrunde, die bekannte Vorrichtung derart konstruktiv und bedienungstechnisch zu vereinfachen, daß unter Wahrung der Spielfreiheit schneller und sicherer als bisher die Einstellung der Spindel entsprechend der Teilung der Schneiden des zu schleifenden Werkzeuges durchführbar ist und Bedienungsfehler nahezu ausgeschlossen sind.

Diese Aufgabe ist erfindungsgemäß durch die kennzeichnenden Merkmale des Patentanspruches 1 gelöst.

Weitere Merkmale bevorzugter Ausführungsformen der Erfindung ergeben sich aus den Unteransprüchen.

Die erfindungsgemäße Ausbildung der Vorrichtung vermeidet den Einfluß der manuellen Geschicklichkeit der Bedienungsperson auf das Schleifergebnis.

Infolge des in der Schleifausgangsstellung der Spindel in die Offenstellung bewegten Ruhestromkontaktes wird die erste Betätigungsvorrichtung stromlos, so daß die die Steigung der Spindel bestimmende Rolle von der Spindel automatisch abgehoben wird. Damit wird das Einstellen der freigegebenen Spindel in die neue Winkellage vereinfacht und verhindert, daß beim Einstellen die Oberflächen von Spindel und Rolle beschädigt werden und daraus resultierend die Arbeitsgenauigkeit verringert wird.

Für das Indexieren ist lediglich die zweite Betätigungsvorrichtung mit Hilfe des als Impulsschalter ausgebildeten Arbeitskontaktes zu schließen, so daß der Indexierstift der Arretiervorrichtung in seine Winkellage bewegt wird. Beim Erreichen der neuen, durch eine auf der Spindel befindliche Teilscheibe bestimmten Winkellage rastet der Indexierstift in der Teilscheibe ein und bewegt dabei infolge der Ausbildung der auf dem Umfang der Teilscheibe vorhandenen Zentrierbohrung die Teilscheibe und damit die damit verbundene Spindel in axialer Richtung in die Arretierlage, wodurch der bisher geöffnete Ruhestromkontakt der ersten Betätigungsvorrichtung wieder geschlossen wird. Die erste Betätigungsvorrichtung wird dadurch wieder eingeschaltet und bewegt die Rolle in Anlage mit der Spindel. Nunmehr kann der Impulsschalter wieder losgelassen werden, so daß die zweite Betätigungsvorrichtung stromlos wird und der Indexierstift seine Ruhelage wieder einnimmt. Die Spindel kann nunmehr für den Schleifvorgang erneut bewegt werden.

Das Einstellen der Spindel ist somit bedeutend erleichtert und ermüdungsfrei möglich.

Ein weiterer Vorteil ist darin zu sehen, daß der Anpreßdruck zwischen Rolle und Spindel auf einfache Weise regelbar ist.

Ein Ausführungsbeispiel der Erfindung ist nachfolgend anhand der Zeichnung beschrieben.

Es zeigen:
- Figur 1: einen Schnitt durch eine Vorrichtung zum Schleifen gerad- und wendelgenuteter Schneidwerkzeuge gemäß der Erfindung und
- Figur 2: einen Stromlaufplan der Betätigungsvorrichtungen der Vorrichtung nach Figur 1.

In einem Gehäuse 4 ist eine zweiteilige Führungsbuchse 5 und 6 für eine über je einen Kugelkäfig 7, 8 hin- und her- und drehbeweglich gelagerte, ein Werkstück bzw. Werkzeug aufnehmende Spindel 14 gelagert. Mit ihrer Außenmantelfläche 15 ist in der in Figur 1 dargestellten Lage eine Rolle 16 in Eingriff, die über einen Lagerbolzen 17 in einer Lagergabel 18 drehbar gelagert ist, welche im Gehäuse 4 mittels einer Kugellagerung 20 auf- und ab- sowie drehbeweglich gelagert ist. Hierzu ist ein Freiraum 9 zwischen den einander zugewandten Führungsbuchsen 5 und 6 vorgesehen.

Die Lagergabel 18 ist in einer Ausnehmung 19 im Gehäuse 4 angeordnet und weist einen zylindrischen Fortsatz 21 auf, der mit einer eine Gradteilung aufweisenden, auf dem Gehäuse aufliegenden Einstellscheibe 22 in radialer Richtung fest verbunden ist. Die über das Feststellglied 32 fixierte Einstellscheibe 22 ist über ein Druckstück 21a und eine Federblech-Membranscheibe 21b mit dem zylindrischen Fortsatz 21 der Lagergabel 18 so verbunden, daß eine axiale Bewegung zum Abheben der Rolle 16 von der Außenmantelfläche 15 der Spindel 14 möglich ist, ohne daß dabei der eingestellte Wendelwinkel verändert wird. Dem zylindrischen Ansatz 21 ist ein Drucklager 25 zugeordnet, das von einer als Schaltglied wirkenden Druckplatte 26 beaufschlagt ist, die in einer weiteren Ausnehmung 28 des Gehäuses 4 angeordnet ist, welche die oben genannte Ausnehmung 19 überragt. An die Ausnehmung 28 schließt sich eine weitere Ausnehmung 29 an, die ebenfalls größer als die Ausnehmung 28 ist und die eine Abschlußplatte 30 aufnimmt, auf der ein Feststellglied 32 einstellbar angeordnet ist. Die Ausnehmungen 19, 28 und 29 bilden eine in ihren Durchmessern gestufte Ausnehmung im Gehäuse 4, die bis zu den Führungsbüchsen 5 und 6 sich erstreckt.

Mit der Druckplatte 26 sind vier im Abstand zueinander angeordnete, außerhalb des Bereiches der Führungsbüchsen 5 und 6 das Gehäuse 4 über Bohrungen durchdringende Stehbolzen 35 angeordnet, die an ihren abgewandten Enden mit einer Ankerplatte 36 verschraubt sind, die Teil einer ersten Betätigungsvorrichtung B₁ bildet und einem Elektromagneten M₁ zugeordnet ist. Die Betätigungsvorrichtung B₁ ist in einer Ausnehmung 38 des Gehäuses 4 angeordnet und von einer mit dem Gehäuse bündig abschließenden Abdeckplatte 39 nach außen hin abgeschlossen. In koaxial zu den Stehbolzen 35 angeordneten Sackbohrungen 41 sind Federn 43 angeordnet, die das Bestreben haben, die Druckplatte 26 in bezug auf Figur 1 nach oben zu bewegen im Ausmaße des konstruktiv hierfür vorgesehenen Spaltes von ca. 2 mm. Im unerregten Zustand des der Betätigungsvorrichtung B₁ zugeordneten Elektromagneten M₁ ist die Druckplatte 26 von der Lagergabel 18 abgehoben und somit die Rolle 16 ohne jeden Anpreßdruck in bezug auf die Außenmantelfläche 15 der Spindel 14. Die Rolle 16 wird nach Lösen des Feststellgliedes 22 bei erregtem Zustand des der Betätigungsvorrichtung B₁ zugeordneten Elektromagneten M₁ auf den erforderlichen Wendelwinkel des Werkstücks eingestellt. Die jeweilige Einstellung kann dann über das Feststellglied 32 fixiert werden.

Der erforderliche Wendelwinkel des Werkstückes kann einer Tabelle entnommen werden. Die Steigung des Werkstücks in mm/U entspricht einem gewissen Einstellwinkel der Einstellscheibe 22. Die erforderliche Winkelstellung der Einstellscheibe 22 für eine vorhandene Wendelsteigung am Werkstück kann auch direkt über eine Meßuhr eingestellt werden.

Ist der Elektromagnet M₁ der Betätigungsvorrichtung B₁ erregt, so zieht dieser über seine Ankerplatte 36 und die Stehbolzen 35 die Druckplatte 26 gegen das Drucklager 25 und damit gegen die Lagergabel 18, wodurch die Rolle entsprechend der jeweiligen Haltekraft des Elektromagneten mit entsprechendem Anpreßdruck an die Außenmantelfläche 15 der Spindel 14 gedrückt wird.

An der in bezug auf Figur 1 rechten Stirnseite des Gehäuses 4 ist eine zur Spindel 14 koaxiale Lagerplatte 50 drehbeweglich gelagert und mit Hilfe einer in einer halbringförmigen Schlitz 51 eingreifenden Stellschraube 52 in der jeweiligen Einstellage feststellbar. Mit der Lagerplatte ist eine der Spindel 14 zugeordnete Arretiervorrichtung 53 fest verbunden, die in radialer Ausrichtung zur Spindel 14 einen Indexierstift 54 auf- und abbeweglich gelagert trägt, der von einer Feder 55 in seiner Ruhelage gehalten ist. Der Indexierstift 54 ist dann mit seiner kegeligen Spitze 56 außer Eingriff mit einer mit der Spindel 14 fest verbundenen Indexscheibe 58, die an ihrem Umfang regelmäßig verteilt angeordnete kegelstumpfförmige Ausnehmungen 59 aufweist. Der Arretiervorrichtung 53 ist ferner eine Betätigungsvorrichtung B₂ zugeordnet, die ebenfalls einen Elektromagneten M₂ aufweist, der bei seiner Erregung über ein Schaltglied 60 den Indexierstift 54 entgegen der Wirkung der Feder 55 in die in Figur 1 dargestellte Wirklage bewegt, in der seine Spitze 56 in eine der Ausnehmungen 59 eingreift und dabei die Spindel 14 gegen Dreh- und axiale Bewegungen arretiert, so wie es in Figur 1 dargestellt ist. Diese Lage ist die sogenannte Schleifausgangsstellung, in der ein Lagerflansch 57 der Spindel 14, auf dem die Indexscheibe 58 angeordnet ist, von der Stirnseite der Lagerplatte 50 einen vorbestimmten Abstand aufweist, der im vorliegenden Ausführungsbeispiel ca. 2mm beträgt. Die Spindel 14 ist gegenüber der in Figur 1 dargestellten Lage nach rechts um ca. 128 mm in axialer Richtung bewegbar, so daß die gesamte axiale Bewegungsfreiheit der Spindel 14 im Gehäuse 4 130mm beträgt.

In der Lagerplatte 50 ist ferner ein Ruhestromkontakt K₁ angeordnet, der von einem Betätigungsstift 63 geöffnet werden kann, wenn die Spindel 14 in ihrer äußersten in bezug auf Figur 2 linken Lage befindlich ist, in der über die Indexscheibe 58 der Betätigungsstift 63 der Ruhestromkontakt K₁ geöffnet ist.

Der Ruhestromkontakt K₁ ist Teil eines in Figur 2 dargestellten Stromkreises mit einer Stromversorgungsquelle Q, einem Potentiometer P₁, der Erregerspule M₁ der Betätigungsvorrichtung B₁, der Spule M₂ der Betätigungsvorrichtung B₂ sowie den weiteren Schaltkontakten K₂, K₃, K₄ und K₅.

Wie Figur 2 zu entnehmen ist, ist der Schaltkontakt K₂ als Umschalter ausgebildet, dem in der ersten Schaltstellung der als federnd in der Offenstellung gehaltener Impulsschalter ausgebildete Schaltkontakt K₃ in Reihe geschaltet ist, während in der in Figur 2 nicht dargestellten zweiten Schaltstellung des Umschalters K₂ der Impulsschalter K₃ überbrückt ist.

Über den Schaltkontakt K₄ kann der Ruhestromkontakt K₁ überbrückt werden, zu dem der Schaltkontakt K₅ in Reihe geschaltet ist. Über die Schaltkontakte K₄ und K₅ kann also die Funktion des Ruhestromkontaktes K₁ überbrückt werden. Über das Potentiometer P₁ kann die Erregerstromstärke des Magneten M₁ der Betätigungsvorrichtung B₁ und damit der Anpreßdruck der Rolle 16 auf die Außenmantelfläche 15 der Spindel 14 verändert werden.

Die Wirkungsweise der beschriebenen Vorrichtung ist folgende:
Über die Stellplatte 22 ist der Anstellwinkel der Rolle 16 und damit die Wendelsteigung der Spindel 14 einzustellen, und zwar entsprechend dem Wendelwinkel der Werkzeugschneiden des zu schleifenden, in Figur 1 nicht dargestellten, in den Konus 65 der Spindel einzusteckenden Werkzeuges. Der Wendelwinkel des Werkzeuges ist nur bei gleichem Durchmesser Welle und Werkstück identisch. Für das Einstellen des Wendelwinkels über die Stellplatte 22 ist das Feststellglied 32 unwirksam zu machen, während nach dem Einstellen dieses wieder in seine die Stellplatte 22 sperrende Lage bewegt wird. Der Wendelwinkel wird bei eingeschalteter Betätigungsvorrichtung B₁ eingestellt. Um die Werkstückschneiden mittels der Indexscheibe 58 in eine neue Winkellage zur Schleifscheibe zu bringen, ist die Spindel 14 aus der in Figur 1 dargestellten Schleifausgangslage nach links bis zum Anschlag des Lagerflansches 57 an der Stirnseite der Führungsbüchse 6 zu bewegen, wodurch der Ruhestromkontakt K₁ über die Indexscheibe 58 und den Betätigungsstift 63 geöffnet wird. Durch den in die Offenstellung bewegten Ruhestromkontakt wird die erste Betätigungsvorrichtung B₁ stromlos, so daß die die Steigung der Spindel bestimmende Rolle von der Spindel über die Federn 43 abgehoben wird. Damit wird das Einstellen der freigegebenen Spindel in die neue Winkellage freigegeben und gleichzeitig verhindert, daß die Oberflächen von Spindel und Rolle beschädigt werden.

Für das Indexieren ist also nach der Einstellung der Spindel entsprechend der Teilung des zu schleifenden Werkzeuges in eine neue Winkellage die zweite Betätigungsvorrichtung B₂ mit Hilfe des als Impulsschalter ausgebildeten Arbeitskontaktes K₃ zu schließen, so daß der Indexierstift 54 der Arretiervorrichtung entgegen der Wirkung der Feder 55 in seine Wirklage bewegt wird.

Der Indexierstift rastet beim Erreichen der neuen, durch die auf der Spindel befindliche Teilscheibe bestimmte Winkellage in die am Umfang der Teilscheibe angeordnete ausgewählte Ausnehmung 59 ein und bewegt dabei infolge der Ausbildung der auf dem Umfang der Teilscheibe vorhandenen Zentrierbohrung die Teilscheibe und damit die damit verbundene Spindel 14 in axialer Richtung in die Arretierlage - nämlich in die in Figur 1 dargestellte Schleifausgangslage - wodurch der bisher geöffnete Ruhestromkontakt der ersten Betätigungsvorrichtung wieder geschlossen wird. Die Betätigungsvorrichtung B₁ wird dadurch wieder eingeschaltet und bewegt die Rolle über die eingangs beschriebenen Schaltglieder, bis diese in Anlage mit der Spindel gelangt. Nunmehr kann der Impulsschalter wieder losgelassen werden, so daß die zweite Betätigungsvorrichtung B₂ stromlos wird und der Indexierstift 54 über die Feder 55 seine Ruhelage wieder einnimmt. Die Spindel 14 kann nunmehr für einen weiteren Schleifvorgang erneut in axialer Richtung bewegt werden, wobei ihr durch die abgesenkte Rolle 16 gleichzeitig eine Drehbewegung entsprechend dem eingestellten Steigungswinkel der Rolle 16 aufgezwungen wird. Das Einstellen der Spindel ist somit ohne Umgreifen einfach und leicht sowie ermüdungsfrei möglich.

Der Anpreßdruck zwischen Rolle und Spindel ist durch Einstellung des Potentiometers P₁ auf einfache Weise regelbar.

## Patentansprüche

1. Vorrichtung zum Schleifen von gerad- und wendelgenuteten Schneidwerkzeugen mit einer in einem Gehäuse (4) drehbaren Werkstück- bzw. Werkzeugspindel (14), welche von Hand in eine kombinierte Dreh-und Vorschubbewegung versetzt werden kann, deren Steigung durch eine an der Mantelfläche (15) der Werkzeugspindel kraftschlüssig in Einsatz bringbare, um eine in radialer Richtung zur Werkzeugspindel (14) verlaufende Achse verschwenkbare, längs ihrer Einstellachse (18') auf- und abbeweglich gelagerte Rolle (16) einstellbar ist, sowie mit einer Arretier-Vorrichtung (53) für die Winkellage der Werkzeugspindel (14) als Ausgangslage für die kombinierte Dreh- und Vorschubbewegung, **dadurch gekennzeichnet, daß** die Rolle (16) über eine erste einen Elektromagneten (M1) aufweisende Betätigungsvorrichtung (B1) gegen eine Federkraft (Federn 43) in Anlage mit der Werkzeugspindel (14) gehalten ist, daß die die Ausgangswinkellage der Werkzeugspindel (14) bestimmende Arretier-Vorrichtung (53) federnd (Feder 55) in einer die Werkzeugspindel freigebenden Lage gehalten ist und über eine zweite einen Elektromagneten (M2) aufweisende Betätigungsvorrichtung (B2) in eine die Werkzeugspindel axial und radial arretierende Stellung bewegbar ist, und daß die erste Betätigungsvorrichtung (B1) mit der zweiten Betätigungsvorrichtung derart elektrisch geschaltet ist, daß sie nur in Abhängigkeit der durch die zweite Betätigungsvorrichtung (B2) auslösbaren Arretier-Vorrichtung (53) einschaltbar ist.

2. Vorrichtung nach Anspruch 1, **dadurch gekennzeichnet, daß** ein durch axiales Bewegen der Werkzeugspindel (14) in die Schleif-Ausgangstellung zu öffnender Ruhestromkontakt (K1) für das Ausschalten der ersten elektromagnetischen Betätigungsvorrichtung (B1) vorgesehen ist, während die zweite elektromagnetische Betätigungsvorrichtung (B2) nach Schließen eines Arbeitskontaktes (K2) über einen als Impulskontakt ausgebildeten Arbeitskontakt (K3) einschaltbar ist.

3. Vorrichtung nach Anspruch 2, **dadurch gekennzeichnet, daß** der Ruhestromkontakt (K1) mittels eines Arbeitskontakts (K4) überbrückbar ist und über einen zweiten in Serie geschalteten Arbeitskontakt (K5) ein- und ausschaltbar ist.

4. Vorrichtung nach Anspruch 2, **dadurch gekennzeichnet, daß** die Haltekraft der ersten Betätigungsvorrichtung (B1) einstellbar (P1) ist.

5. Vorrichtung nach Anspruch 1, **dadurch gekennzeichnet, daß** die Rolle (16) in einer auf- und ab- sowie drehbeweglich in einem Gehäuse (4) gelagerten Gabel (18) drehbar gelagert und über eine Druckplatte (26) von den Federn (43) in der Ruhelage gehalten ist.

6. Vorrichtung nach Anspruch 1, **dadurch gekennzeichnet, daß** die Arretier-Vorrichtung (53) eine auf der Spindel (14) befestigte Index-Scheibe (58) und einen mit der Index-Scheibe zusammenwirkenden Indexierstift (54) mit kegeliger Spitze umfaßt, der von der Feder (55) außer Eingriff mit entsprechend geformten Ausnehmungen (59) in der auf der Werkzeugspindel angebrachten Index-Scheibe (58) gehalten ist.

7. Vorrichtung nach einem oder mehreren der vorhergehenden Ansprüche, **dadurch gekennzeichnet, daß** die in der Schleifausgangsstellung den die erste Betätigungseinrichtung (B1) beeinflussenden Ruhestromkontakt (K1) öffnende Spindel (14) über den Indexierstift (54) der zweiten Betätigungsvorrichtung (B2) beim Indexiervorgang in eine den Ruhestromkontakt (K1) schließende Stellung bewegbar ist.

## Claims

1. Device for grinding straight-fluted and helical-fluted cutting tools, having a workpiece or tool spindle (14) which is rotatable in a housing (4) and can be set manually in a combined rotary and feed movement whose lead can be set by a roller (16) which can be brought into use frictionally on the circumferential surface (15) of the tool spindle, is pivotable about an axis running in the radial direction relative to the tool spindle (14) and is mounted in such a way as to be movable up and down along its adjusting axis (18'), and also a locking device (53) for the angular position of the tool spindle (14) as an initial position for the combined rotary and feed movement, characterised in that the roller (16) is held in contact with the tool spindle (14) against a spring force (springs 43) via a first actuating device (B1) having an electromagnet (M1), in that the locking device (53) determining the initial angular position of the tool spindle (14) is held in a spring-loaded manner (spring 55) in a position releasing the tool spindle and can be moved via a second actuating device (B2) having an electromagnet (M2) into a position axially and radially locking the tool spindle, and in that the first actuating device (B1) is electrically connected to the second actuating device in such a way that it can be switched on only as a function of the locking device (53), which can be tripped by the second actuating device (B2).

2. Device according to Claim 1, characterised in that a normally closed contact (K1), to be opened by axial movement of the tool spindle (14) into the initial grinding position, is provided for switching off the first electromagnetic actuating device (B1), while the second electromagnetic actuating device (B2), after a normally open contact (K2) is closed, can be switched on via a normally open contact (K3) designed as an impulse contact.

3. Device according to Claim 2, characterised in that the normally closed contact (K1) can be bridged by means of a normally open contact (K4) and can be switched on and off via a second normally open contact (K5) connected in series.

4. Device according to Claim 2, characterised in that the holding force of the first actuating device (B1) is adjustable (P1).

5. Device according to Claim 1, characterised in that the roller (16) is rotatably mounted in a fork (18) mounted in a housing (4) in such a way as to be movable up and down and rotatably movable and is held in the inoperative position by the springs (43) via a thrust plate (26).

6. Device according to Claim 1, characterised in that the locking device (53) comprises an index plate (58) fastened to the spindle (14) and an index pin (54) which interacts with the index plate, has a tapered point and is held in such a way as to be disengaged by the spring (55) from correspondingly formed recesses (59) in the index plate (58) attached to the tool spindle.

7. Device according to one or more of the preceding claims, characterised in that the spindle (14) opening the normally closed contact (K1) in the intial grinding position, which normally closed contact (K1) influences the first actuating device (B1), can be moved via the index pin (54) of the second actuating device (B2) during the indexing operation into a position closing the normally closed contact (K1).

## Revendications

1. Dispositif pour meuler des outils de coupe possédant des gorges rectilignes ou hélicoïdales, et comportant une broche porte-pièce ou porte-outil (14), qui peut tourner dans un carter (4) et peut être déplacée manuellement selon un mouvement combiné de rotation et d'avance, et dont le pas peut être réglé au moyen d'un galet (16) qui, en cours d'utilisation, peut être amené, de manière à établir une liaison de force, contre la surface enveloppe (15) de la broche porte-outil, peut pivoter autour d'un axe qui s'étend dans la direction radiale de la broche porte-outil (14) et est monté de manière à pouvoir être soulevé et abaissé le long de son axe de réglage (18'), ainsi qu'un dispositif de blocage (53) servant à bloquer la position angulaire de la broche porte-outil (14) en tant que position de départ pour le mouvement combiné de rotation et d'avance, caractérisé par le fait que le galet (16) est maintenu appliqué contre la broche porte-outil (14) par l'intermédiaire d'un premier dispositif d'actionnement (B1), qui possède un premier électroaimant (M1), à l'encontre de la force de ressorts (ressorts 43), que le dispositif de blocage (53), qui détermine la position angulaire de départ de la broche porte-outil (4), est maintenu élastiquement (ressort 55), dans une position qui libère la broche porte-outil, et peut être amené, par l'intermédiaire d'un second dispositif d'actionnement (B2) comportant un second électroaimant (M2), dans une position de blocage axial et radial de la broche porte-outil, et que le premier dispositif d'actionnement (B1) est commuté électriquement au moyen du second dispositif d'actionnement de telle sorte qu'il ne peut être enclenché qu'en fonction du dispositif de blocage (53) pouvant être déclenché par le second dispositif d'actionnement (B2).

2. Dispositif suivant la revendication 1, caractérisé par le fait qu'il est prévu un contact de repos (K1) qui doit être ouvert sous l'effet de la venue de la broche porte-outil (14), selon un déplacement axial, dans la position initiale de meulage, pour le débranchement du premier dispositif d'actionnement électromagnétique (B1), tandis que le second dispositif d'actionnement électromagnétique (B2) peut être enclenché après fermeture d'un contact de travail (K2), par l'intermédiaire d'un contact de travail (K3) réalisé sous la forme d'un contact à impulsion.

3. Dispositif suivant la revendication 2, caractérisé par le contact de repos (K1) peut être shunté au moyen d'un contact de travail (K4) et peut être fermé et ouvert par l'intermédiaire d'un second contact de travail (K5) branché en série.

4. Dispositif suivant la revendication 2, caractérisé par le fait que la force de maintien du premier dispositif d'actionnement (B1) est réglable (P1).

5. Dispositif suivant la revendication 1, caractérisé par le fait que le galet (16) est monté de manière à pouvoir tourner dans une fourche (18) montée dans un boîtier (4) de manière à pouvoir monter et descendre et tourner, et est maintenu dans la position de repos par les ressorts (43), par l'intermédiaire d'une plaque de pression (26).

6. Dispositif suivant la revendication 1, caractérisé par le fait que le dispositif de blocage (53) comprend un disque d'indexage (58), fixé à la broche (14), et une tige d'indexage (54) qui coopère avec le disque d'indexage et possède une pointe conique qui est maintenue, par le ressort (55), dans un état dégagé des évidements (59) de forme correspondante, ménagés dans le disque d'indexage (58) monté sur la broche porte-outil.

7. Dispositif suivant l'une quelconque des revendications 1 à 6, caractérisé par le fait que la broche (14), qui, dans la position initiale de meulage, ouvre le contact de repos (K1) agissant sur le premier dispositif d'actionnement (B1), peut être amenée, par l'intermédiaire de la tige d'indexage (54) du second dispositif d'actionnement (B2), lors de l'opération d'indexage, dans une position fermant le contact de repos (K1).
